# EUROPÄISCHE PATENTSCHRIFT

(11) **EP 2 627 889 B1**
(45) Veröffentlichungstag und Bekanntmachung des Hinweises auf die Patenterteilung: **08.10.2014**
(21) Anmeldenummer: 11767735.1
(22) Anmeldetag: 12.10.2011
(51) Int. Cl.: F02M 25/08, F02D 29/02, F02D 41/00

(54) **VERFAHREN UND VORRICHTUNG ZUM BETREIBEN EINES TANKENTLÜFTUNGSSYSTEMS**
METHOD AND APPARATUS FOR OPERATING A TANK VENTILATION SYSTEM
PROCÉDÉ ET DISPOSITIF POUR FAIRE FONCTIONNER UN SYSTÈME D'AÉRATION DE RÉSERVOIR

(30) Priorität: 14.10.2010 DE 102010048313
(43) Veröffentlichungstag der Anmeldung: 21.08.2013
(73) Patentinhaber: Continental Automotive GmbH, 30165 Hannover (DE)
(72) Erfinder: WEIGL, Manfred, 93161 Sinzing / Viehhausen (DE)
(86) Internationale Anmeldenummer: PCT/EP2011/067832
(87) Internationale Veröffentlichungsnummer: WO 2012/049219

(56) Entgegenhaltungen:
- DE-A1- 19 740 582
- DE-A1-102007 002 188
- US-A1- 2005 211 228
- US-A1- 2006 144 373
- US-A1- 2007 137 622
- US-A1- 2007 175 455

## Beschreibung

Die Erfindung betrifft ein Verfahren und eine Vorrichtung zum Betreiben eines Tankentlüftungssystems sowie ein Tankentlüftungssystem.

Fahrzeuge, insbesondere Kraftfahrzeuge, werden bekannterweise mit Tankentlüftungsanlagen ausgestattet, um ein Ausdampfen von Kohlenwasserstoffen aus dem Kraftstofftank an die Atmosphäre zu vermeiden. Zur Adsorption der Kohlenwasserstoffdämpfe werden die Tankentlüftungsanlagen häufig mit Aktivkohlefilter ausgestattet. Solche Aktivkohlefilter können nur eine beschränkte Menge an Kohlenwasserstoffen aufnehmen und müssen zumindest bei Erreichen eines bestimmten Sättigungsgrades regeneriert, das heißt gereinigt, werden. Das Aktivkohlefilter kann somit als Zwischenspeicher für die aus dem Kraftstoff gelösten Kohlenwasserstoffe dienen, wodurch die aus dem Kraftstoff gelösten Kohlenwasserstoffe vorgegeben einer Verbrennung eines Verbrennungsmotors zugeführt werden können.

DE 10 2007 002 188 A1 offenbart ein Tankentlüftungssystem für ein Hybridfahrzeug, wobei das Tankentlüftungssystem zumindest einen Kraftstofftank und eine von einer regenerierbaren Filtereinrichtung zu einem Ansaugtrakt des Verbrennungsmotors führende Saugleitung umfasst. Darüber hinaus ist eine Steuereinrichtung vorgesehen, welche zum Spülen der Filtereinrichtung verschiedene Ventileinrichtungen betätigen kann, so dass Umgebungsluft durch die Filtereinrichtung und die Saugleitung dem Verbrennungsmotor zuführbar ist. Die Steuereinrichtung ist zudem so ausgebildet, dass sie bei einem reinen Elektrobetrieb des Hybrid-Fahrzeuges den Verbrennungsmotor in Abhängigkeit eines Beladungszustandes der Filtereinrichtung oder Spülgaskonzentration zuschaltet.

US 2005/0211228 A1 offenbart ein Kraftstoffdampfbehandlungssystem für eine Brennkraftmaschine. Eine Pumpe erzeugt einen Gasstrom innerhalb eines Messdurchlasses, der eine Drosselblende aufweist. Ein Differenzdrucksensor erfasst einen Druckunterschied zwischen beiden Enden der Drosselblende. In dem Messdurchlass sind Umschaltventile angeordnet, um einen ersten Konzentrationsmesszustand zu erzeugen, in dem der Messdurchlass an seinen beiden Enden geöffnet ist und in dem das durch den Messdurchlass hindurchströmende Gas die Atmosphäre ist, und um einen zweiten Konzentrationsmesszustand zu erzeugen, in dem der Messdurchlass an seinen beiden Enden mit einem Behälter in Verbindung ist und in dem das durch den Messdurchlasse hindurchströmende Gas ein Kraftstoffdampf ist, der ein von dem Behälter bereitgestelltes Luft-Kraftstoff-Gemisch ist. Eine ECU berechnet eine Kraftstoffdampfkonzentration auf Grundlage eines in dem ersten Konzentrationsmesszustand erfassten Druckunterschieds und eines in dem zweiten Konzentrationsmesszustand erfassten Druckunterschieds.

Die Aufgabe, die der Erfindung zugrunde liegt, ist, ein Verfahren und eine korrespondierende Vorrichtung zum Betreiben eines Tankentlüftungssystems sowie ein Tankentlüftungssystem zu schaffen, die eine flexible Tankentlüftung ermöglichen und einen Beitrag dazu leisten, eine gewünschte Kraftstoffeinspritzung zu vereinfachen.

Die Aufgabe wird gelöst durch die Merkmale der unabhängigen Patentansprüche. Vorteilhafte Ausgestaltungen der Erfindung sind in den Unteransprüchen gekennzeichnet.

Gemäß einem ersten und zweiten Aspekt zeichnet sich die Erfindung aus durch ein Verfahren und eine korrespondierende Vorrichtung zum Betreiben eines Tankentlüftungssystems mit einem Adsorptionsbehälter, einem Regenerationskanal und einer Pumpe. Der Adsorptionsbehälter dient zum Auffangen und Zwischenspeichern von aus einem Kraftstofftank austretenden Kraftstoffdämpfen, wobei der Adsorptionsbehälter von einem Spülluftstrom durchströmbar ist. Der Regenerationskanal verbindet den Adsorptionsbehälter mit einem Ansaugkanal. Die Pumpe ist in dem Regenerationskanal angeordnet und ausgebildet die Spülluft aus dem Adsorptionsbehälter abzusaugen und einer Ansaugluft in dem Ansaugkanal beizumengen. Es wird eine Dichte der Spülluft, die in dem Regenerationskanal strömt, ermittelt. Des Weiteren wird ein Spülluftmassenstrom, der in dem Regenerationskanal strömt, ermittelt abhängig von der Dichte der Spülluft und einer vorgegebenen Pumpencharakteristik der Pumpe.

Dies ermöglicht, dass auch bei hohen Spülraten mit einer hohen Kohlenwasserstoffkonzentration der Spülluftmassenstrom mit hoher Genauigkeit bestimmt werden kann. Vorteilhafterweise kann dies einen Beitrag leisten dazu, eine Vorsteuerung einer Lambdaregelung und/oder eine Steuerung zur Kraftstoffdosierung ausreichend genau auszubilden und/oder Regelschwankungen bei der Kraftstoffdosierung gering zu halten. Die Pumpe im Regenerationskanal zwischen dem Adsorptionsbehälter und dem Ansaugkanal ermöglicht, unabhängig von einem in einem Saugrohr der Brennkraftmaschine herrschenden Unterdruck eine Spülung des Adsorptionsbehälters durchzuführen. Auf diese Weise kann eine von einem Betriebsbereich der Brennkraftmaschine unabhängige Spülung des Adsorptionsbehälters erfolgen.

Gemäß einer vorteilhaften Ausgestaltung wird die Dichte der Spülluft, die in dem Regenerationskanal strömt, ermittelt abhängig von einer erfassten Kohlenwasserstoffkonzentration der Spülluft und/oder einer Temperatur der Ansaugluft und/oder einer Temperatur einer Umgebungsluft, die in den Adsorptionsbehälter strömt, und/oder einer erfassten Druckdifferenz in dem Regenerationskanal. Dabei repräsentiert die Druckdifferenz eine Differenz zwischen einem ersten Druck stromabwärts der Pumpe und einem zweiten Druck stromaufwärts der Pumpe. Vorteilhafterweise können die Temperatur oder Temperaturen und die Druckdifferenz mit bereits in heutigen Systemen vorhandenen Sensorelementen erfasst werden, wodurch eine kostengünstige Realisierung ermöglicht wird. Auch Sensorelemente zum Messen der Kohlenwasserstoffkonzentration sind für zukünftige Systeme angedacht.

Gemäß einer weiteren vorteilhaften Ausgestaltung wird eine Drehzahl der Pumpe erfasst und der Spülluftmassenstrom abhängig von der Drehzahl der Pumpe ermittelt.

Gemäß einer weiteren vorteilhaften Ausgestaltung ist die Pumpe derart ausgebildet, dass ein Volumendurchsatz der Pumpe proportional zu einer Drehzahl der Pumpe ist.

Gemäß einer weiteren vorteilhaften Ausgestaltung ist die Pumpe als Radialpumpe ausgeführt. Dies ermöglicht eine kostengünstige Realisierung eines Tankentlüftungssystems, da eine Radialpumpe im Vergleich zu anderen Pumpenarten mit vergleichbarer Leistungsfähigkeit kostengünstig ausgeführt werden kann und eine Steuerung oder Regelung einer Radialpumpe einfach ausgebildet werden kann, da eine Änderung der Pumpendrehzahl sowohl den Volumendurchsatz als auch den Druck und damit die Leistungsaufnahme verändert.

Gemäß einer weiteren vorteilhaften Ausgestaltung ist die Pumpe als Flügelzellenpumpe ausgebildet. Vorteilhafterweise können mit einer Flügelzellenpumpe höhere Druckdifferenzen erzeugt werden.

Gemäß einer weiteren vorteilhaften Ausgestaltung wird abhängig von dem ermittelten Spülluftmassenstrom und/oder der erfassten Kohlenwasserstoffkonzentration eine Steuerung der Pumpe und/oder eines Spülluftventils, das in dem Regenerationskanal angeordnet ist, gesteuert.

Gemäß einem dritten und vierten Aspekt zeichnet sich die Erfindung aus durch ein Verfahren und eine Vorrichtung zum Betreiben eines Tankentlüftungssystems mit einem Adsorptionsbehälter, einem Regenerationskanal und einer Pumpe. Der Adsorptionsbehälter dient zum Auffangen und Zwischenspeichern von aus einem Kraftstofftank austretenden Kraftstoffdämpfen, wobei Luft über einen Luftkanal in den Adsorptionsbehälter gelangen kann und der Adsorptionsbehälter von einem Spülluftstrom durchströmbar ist. Der Regenerationskanal verbindet den Adsorptionsbehälter mit einem Ansaugkanal. Die Pumpe ist in dem Luftkanal angeordnet und ausgebildet, die Spülluft aus dem Adsorptionsbehälter auszublasen und einer Ansaugluft in dem Ansaugkanal beizumengen. Es wird eine Dichte der Spülluft, die in dem Regenerationskanal strömt, ermittelt. Des Weiteren wird ein Spülluftmassenstrom, der in dem Regenerationskanal strömt, ermittelt abhängig von der Dichte der Spülluft und einer vorgegebenen Pumpencharakteristik der Pumpe.

Dabei beziehen sich vorteilhafte Ausgestaltungen des ersten und zweiten Aspekts auch auf den dritten Aspekt und vierten Aspekt. Die Dichte der Spülluft, die in dem Regenerationskanal strömt, wird hierbei abhängig von einer Differenz zwischen einem ersten Druck im Ansaugkanal und einem zweiten Druck im Luftkanal, der stromaufwärts der Pumpe erfasst wird, ermittelt. Ausführungsbeispiele der Erfindung sind im Folgenden anhand der schematischen Zeichnung näher erläutert. Es zeigt:
- Figur 1: eine Anordnung mit einem Tankentlüftungssystem 100 und einer Vorrichtung 200 zum Betreiben des Tankentlüftungssystems 100.

Elemente gleicher Konstruktion oder Funktion sind figurenübergreifend mit den gleichen Bezugszeichen versehen.

Die in Figur 1 gezeigte Anordnung weist ein Tankentlüftungssystem 100, eine Vorrichtung 200 zum Betreiben des Tankentlüftungssystems 100, eine Brennkraftmaschine 90 mit einem Ansaugtrakt sowie einen Kraftstofftank 20 auf. Die gezeigte Anordnung kann beispielsweise in einem Kraftfahrzeug angeordnet sein.

Der Kraftstofftank 20 weist zu seiner Befüllung einen Befüllstutzen 23 auf. Im Kraftstofftank 20 ist Kraftstoff bevorratet. Der Kraftstofftank 20 weist des Weiteren einen Tankentlüftungskanal 24 auf.

Das Tankentlüftungssystem 100 weist beispielsweise einen Adsorptionsbehälter 10, ein Spülluftventil 35, eine Pumpe 30 und einen Regenerationskanal 50 auf.

Der Adsorptionsbehälter 10 ist dem Tankentlüftungskanal 24 stromabwärts nachgeordnet. Kohlenwasserstoffe, die durch eine Erwärmung des Kraftstoffs verdampfen, werden über den Tankentlüftungskanal 24 in den Adsorptionsbehälter 10 geleitet. Der Adsorptionsbehälter 10 umfasst beispielsweise ein Aktivkohlefilter 12 zum vorübergehenden Speichern der aus dem Kraftstofftank 20 ausgasenden Kohlenwasserstoffe. Solch ein Aktivkohlefilter 12 kann nur eine begrenzte Menge an Kohlenwasserstoffen zwischenspeichern. Das Aktivkohlefilter 12 muss daher regeneriert werden, das heißt von den darin absorbierten Kohlenwasserstoffen befreit werden. Der Adsorptionsbehälter 10 weist daher beispielsweise einen Luftkanal 14 auf, in dem Luft aus der Umgebung in den Adsorptionsbehälter 10 strömen kann.

Sowohl in dem Luftkanal 14 als auch in dem Tankentlüftungskanal 24 kann jeweils ein steuerbares Ventil angeordnet sein.

Der Adsorptionsbehälter 10 ist mittels des Regenerationskanals 50 mit dem Ansaugkanal 60, der Teil des Ansaugtrakts der Brennkraftmaschine 90 ist, verbunden. In dem Regenerationskanal 50 ist das Spülluftventil 35 angeordnet. Mittels einer Ansteuerung des Spülluftventils 35 durch eine geeignet ausgebildete Steuerungseinrichtung kann beispielsweise eine Spülung des Adsorptionsbehälters 10 gesteuert werden. Beispielsweise kann ein Öffnungsgrad des Spülluftventils 35 zur Spülung des Adsorptionsbehälters 10 abhängig von einem vorgegebenen Betriebsbereich der Brennkraftmaschine 90 und/oder von einem vorgegebenen Beladungsgrad des Adsorptionsbehälters 10 und/oder der Kohlenwasserstoffkonzentration der Spülluft im Regenerationskanal 50 einstellbar sein.

Da in verschiedenen Betriebsbereichen der Brennkraftmaschine 90 ein von einem Saugrohr der Brennkraftmaschine 90 erzeugter Unterdruck nicht ausreicht, um bei geöffnetem Spülluftventil 35 eine Spülung des Adsorptionsbehälters 10 zu bewirken, ist in dem Regenerationskanal 50 eine Druckerzeugungsvorrichtung, beispielsweise eine Pumpe 30, angeordnet. Die Pumpe 30 ist ausgebildet, eine Druckdifferenz in dem Regenerationskanal 50 zu erzeugen, sodass Luft aus der Umgebung über den Luftkanal 14 angesaugt werden kann und der Aktivkohlefilter 12 von der Luft durchströmt und damit gereinigt werden kann. Die mit Kraftstoffdampf angereicherte Spülluft wird einer Ansaugluft, die in dem Ansaugkanal 60 strömt, beigemengt und kann so einer Verbrennung der Brennkraftmaschine 90 zugeführt werden. Dies ermöglicht, dass unabhängig von verschiedenen Betriebsbereichen der Brennkraftmaschine 90 eine Spülung des Aktivkohlefilters 12 erfolgen kann und somit auch bei Kraftfahrzeugen beispielsweise mit Start-Stopp-Automatik und/oder Teillaststeuerung mittels variabler Ventilsteuerung und/oder bei Hybridsystemen ausreichend Zeit für die Spülung des Aktivkohlefilters 12 zur Verfügung steht, ohne dass ein Brennkraftmaschinenverhalten und/oder ein Fahrverhalten des Kraftfahrzeugs beeinflusst wird. Die Pumpe 30 kann beispielsweise im Motorraum angeordnet sein. Das Spülluftventil 35 kann stromabwärts sowohl vor als auch nach der Pumpe 30 in den Regenerationskanal 50 angeordnet sein.

Das Tankentlüftungssystem 100 kann beispielsweise verschiedene Sensorelemente 81, 82, 83, 83' aufweisen, die ausgebildet sind, verschiedene Zustandsgrößen zu erfassen. Die jeweiligen erfassten Zustandsgrößen können beispielsweise von der Vorrichtung 200 zum Betreiben des Tankentlüftungssystems 100 derart ausgewertet werden, dass eine Dichte der Spülluft, die in dem Regenerationskanal 50 strömt, ermittelt werden kann. Beispielsweise kann das Tankentlüftungssystem 100 zumindest ein erstes Sensorelement 81 aufweisen, das ausgebildet ist, eine Kohlenwasserstoffkonzentration der Spülluft in dem Regenerationskanal 50 zu erfassen. Das erste Sensorelement 81 zum Erfassen der Kohlenwasserstoffkonzentration kann beispielsweise im Regenerationskanal 50 angeordnet sein. Eine Anordnung ist sowohl in Motornähe als auch in Tanknähe möglich. Des Weiteren kann das Tankentlüftungssystem 100 zumindest ein zweites Sensorelement 82 aufweisen, das ausgebildet ist, eine Temperatur der Spülluft in dem Regenerationskanal 50 zu erfassen. Ferner kann das Tankentlüftungssystem 100 beispielsweise ein drittes Sensorelement 83, 83' aufweisen, das ausgebildet ist, einen Druck im Ansaugkanal 60 und/oder in dem Luftkanal 14, über den Umgebungsluft in den Adsorptionsbehälter 10 strömen kann, zu erfassen. Mit dem dritten Sensorelement 83', das beispielsweise im Luftkanal 14 angeordnet ist, kann ein Umgebungsdruck erfasst werden. Der Umgebungsdruck kann zusätzlich oder alternativ beispielsweise auch mittels eines Drucksensorelements, das in einer Motorsteuereinheit angeordnet ist, erfasst werden.

Abhängig von einer Pumpencharakteristik der Pumpe 30 und der ermittelten Dichte kann beispielsweise ein Spülluftmassenstrom (M) ermittelt werden. Vorteilhafterweise ist die Pumpe 30 derart ausgebildet, dass der Volumendurchsatz der Pumpe 30 proportional zu einer Drehzahl der Pumpe 30 ist. Der Spülluftmassenstrom (M) kann in diesem Falle beispielsweise abhängig von dem Produkt von der Dichte und einem Volumenstrom in dem Regenerationskanal 50 ermittelt werden, wobei eine zeitliche erste Ableitung des Volumendurchsatzes der Pumpe den Volumenstrom repräsentiert. Die Pumpe 30 kann beispielsweise als Radial- oder Flügelzellenpumpe ausgebildet sein. Die Radial- bzw. Flügelzellenpumpe kann beispielsweise mit einem bürstenlosen Elektromotor angetrieben werden. Dadurch ist es beispielsweise möglich, die Drehzahl und/oder eine Leistungsaufnahme der Pumpe 30 zu erfassen, beispielsweise mittels der Vorrichtung 200 zum Betreiben des Tankentlüftungssystems 100.

Der ermittelte Spülluftmassenstrom (M) kann beispielsweise genutzt werden für eine Vorsteuerung einer Lambdaregelung und/oder für eine Steuerung einer Kraftstoffdosierung. Das Ermitteln der Dichte und des Spülluftmassenstroms (M) erfolgt beispielsweise mittels eines Programms, das in dem Speicher gespeichert ist und das von einer Steuereinheit ausgeführt wird. Die Steuereinheit kann auch als Vorrichtung 200 zum Betreiben des Tankentlüftungssystems 100 bezeichnet werden.

## Patentansprüche

1. Verfahren zum Betreiben eines Tankentlüftungssystems (100) mit
- einem Adsorptionsbehälter (10), zum Auffangen und Zwischenspeichern von aus einem Kraftstofftank (20) austretenden Kraftstoffdämpfen, wobei der Adsorptionsbehälter (10) von einem Spülluftstrom durchströmbar ist,
- einem Regenerationskanal (50), der den Adsorptionsbehälter (10) mit einem Ansaugkanal (60) verbindet, und
- einer in dem Regenerationskanal (50) angeordneten Pumpe (30), die ausgebildet ist, die Spülluft aus dem Adsorptionsbehälter (10) abzusaugen und einer Ansaugluft in dem Ansaugkanal (60) beizumengen,
**dadurch gekennzeichnet, dass**
- eine Dichte der Spülluft, die in dem Regenerationskanal (50) strömt, ermittelt wird und dass
- ein Spülluftmassenstrom (M), der in dem Regenerationskanal (50) strömt, ermittelt wird abhängig von der Dichte der Spülluft und einer vorgegebenen Pumpencharäkteristik der Pumpe (30).

2. Verfahren nach Anspruch 1, bei dem die Dichte der Spülluft, die in dem Regenerationskanal (50) strömt, ermittelt wird abhängig von einer erfassten Kohlenwasserstoffkonzentration der Spülluft und/oder einer Temperatur der Ansaugluft und/oder einer Temperatur einer Umgebungsluft, die in den Adsorptionsbehälter (10) strömt, und/oder einer erfassten Druckdifferenz in dem Regenerationskanal (50).

3. Verfahren nach einem der vorstehenden Ansprüche, bei dem eine Drehzahl der Pumpe (30) erfasst wird und der Spülluftmassenstrom (M) abhängig von der Drehzahl der Pumpe (30) ermittelt wird.

4. Verfahren nach einem der vorstehenden Ansprüche, bei dem die Pumpe (30) derart ausgebildet ist, dass ein Volumendurchsatz der Pumpe (30) proportional ist zu einer Drehzahl der Pumpe (30).

5. Verfahren nach einem der vorstehenden Ansprüche, bei dem die Pumpe (30) als Radialpumpe ausgeführt ist.

6. Verfahren nach einem der vorstehenden Ansprüche 1 bis 4, bei dem die Pumpe (30) als Flügelzellenpumpe ausgebildet ist.

7. Verfahren nach einem der vorstehenden Ansprüche, bei dem abhängig von dem ermittelten Spülluftmassenstrom (M) und/oder der erfassten Kohlenwasserstoffkonzentration eine Steuerung der Pumpe (30) und/oder eines Spülluftventils (35), das in dem Regenerationskanal (50) angeordnet ist, gesteuert wird.

8. Vorrichtung (200) zum Betreiben eines Tankentlüftungssystems (100) mit
- einem Adsorptionsbehälter (10), zum Auffangen und Zwischenspeichern von aus einem Kraftstofftank (20) austretenden Kraftstoffdämpfen, wobei der Adsorptionsbehälter (10) von einem Spülluftstrom durchströmbar ist,
- einem Regenerationskanal (50), der den Adsorptionsbehälter (10) mit einem Ansaugkanal (60) verbindet, und
- einer in dem Regenerationskanal (50) angeordneten Pumpe (30), die ausgebildet ist, die Spülluft aus dem Adsorptionsbehälter (10) abzusaugen und einer Ansaugluft in dem Ansaugkanal (60) beizumengen, **dadurch gekennzeichnet, dass** die Vorrichtung (200) ausgebildet ist
- eine Dichte der Spülluft, die in dem Regenerationskanal (50) strömt, zu ermitteln und
- einen Spülluftmassenstrom (M), der in dem Regenerationskanal (50) strömt, zu ermitteln abhängig von der Dichte der Spülluft und einer vorgegebenen Pumpencharakteristik der Pumpe (30).

9. Verfahren zum Betreiben eines Tankentlüftungssystems (100) mit
- einem Adsorptionsbehälter (10), zum Auffangen und Zwischenspeichern von aus einem Kraftstofftank (20) austretenden Kraftstoffdämpfen, wobei Luft über einen Luftkanal(14) in den Adsorptionsbehälter (10) gelangen kann und der Adsorptionsbehälter (10) von einem Spülluftstrom durchströmbar ist,
- einem Regenerationskanal (50), der den Adsorptionsbehälter (10) mit einem Ansaugkanal (60) verbindet, und
- einer in dem Luftkanal angeordneten Pumpe (30), die ausgebildet ist, die Spülluft aus dem Adsorptionsbehälter (10) auszublasen und einer Ansaugluft in dem Ansaugkanal (60) beizumengen,
**dadurch gekennzeichnet, dass**
- eine Dichte der Spülluft, die in dem Regenerationskanal (50) strömt, ermittelt wird und dass
- ein Spülluftmassenstrom (M), der in dem Regenerationskanal (50) strömt, ermittelt wird abhängig von der Dichte der Spülluft und einer vorgegebenen Pumpencharakteristik der Pumpe (30).

## Claims

1. Method for operating a tank ventilating system (100) having
- an adsorption container (10) for capturing and buffering fuel vapors emerging from a fuel tank (20), wherein a purge airflow can flow through the adsorption container (10),
- a regeneration duct (50) which connects the adsorption container (10) to an intake duct (60), and
- a pump (30) which is arranged in the regeneration duct (50) and is designed to suck the purge air out of the adsorption container (10) and to add it to intake air in the intake duct (60),
**characterized in that**
- a density of the purge air which flows in the regeneration duct (50) is ascertained, and **in that**
- a purge air mass flow (M) which flows in the regeneration duct (50) is ascertained as a function of the density of the purge air and a predefined pump characteristic of the pump (30).

2. Method according to Claim 1, in which the density of the purge air which flows in the regeneration duct (50) is ascertained as a function of a detected hydrocarbon concentration of the purge air and/or a temperature of the intake air and/or a temperature of ambient air which flows into the adsorption container (10) and/or a detected pressure difference in the regeneration duct (50).

3. Method according to one of the preceding claims, in which a rotational speed of the pump (30) is detected and the purge air mass flow (M) is ascertained as a function of the rotational speed of the pump (30).

4. Method according to one of the preceding claims, in which the pump (30) is embodied in such a way that a volume throughput rate of the pump (30) is proportional to a rotational speed of the pump (30).

5. Method according to one of the preceding claims, in which the pump (30) is embodied as a radial pump.

6. Method according to one of the preceding Claims 1 to 4, in which the pump (30) is embodied as a vane cell pump.

7. Method according to one of the preceding claims, in which a controller of the pump (30) and/or of a purge air valve (35) which is arranged in the regeneration duct (50) is controlled as a function of the ascertained purge air mass flow (M) and/or of the detected hydrocarbon concentration.

8. Device (200) for operating a tank ventilating system (100), having
- an adsorption container (10) for capturing and buffering fuel vapors emerging from a fuel tank (20), wherein a purge airflow can flow through the adsorption container (10),
- a regeneration duct (50) which connects the adsorption container (10) to an intake duct (60), and
- a pump (30) which is arranged in the regeneration duct (50) and is designed to suck the purge air out of the adsorption container (10) and to add it to intake air in the intake duct (60),
**characterized in that** the device (200) is designed
- to ascertain a density of the purge air which flows in the regeneration duct (50), and
- to ascertain a purge air mass flow (M) which flows in the regeneration duct (50), as a function of the density of the purge air and a predefined pump characteristic of the pump (30).

9. Method for operating a tank ventilating system (100), having
- an adsorption container (10) for capturing and buffering fuel vapors emerging from a fuel tank (20), wherein air can pass into the adsorption container (10) via an air duct (14), and a purge airflow can flow through the adsorption container (10),
- a regeneration duct (50) which connects the adsorption container (10) to an intake duct (60), and
- a pump (30) which is arranged in the air duct and which is designed to blow the purge air out of the adsorption container (10) and to add it to intake air in the intake duct (60),
**characterized in that**
- a density of the purge air which flows in the regeneration duct (50) is ascertained, and **in that**
- a purge air mass flow (M) which flows in the regeneration duct (50) is ascertained as a function of the density of the purge air and a predefined pump characteristic of the pump (30).

## Revendications

1. Procédé pour faire fonctionner un système (100) d'aération de réservoir comprenant
- un récipient (10) d'adsorption, pour capturer et emmagasiner intermédiairement des vapeurs de carburant sortant d'un réservoir (20) de carburant, le récipient (10) d'adsorption pouvant être traversé par un courant d'air de balayage,
- un canal (50) de régénération, qui met le récipient (10) d'adsorption en communication avec un canal (60) d'aspiration et
- une pompe (30), montée dans le canal (50) de régénération et constituée pour aspirer l'air de balayage du récipient (10) d'adsorption et pour ajouter de l'air d'aspiration dans le canal (60) d'aspiration,
**caractérisé en ce que**
- on détermine une masse volumique de l'air de balayage, qui passe dans le canal (50) de régénération et **en ce que**
- on détermine un courant (M) massique d'air de balayage, qui passe dans le canal (50) de régénération, en fonction de la masse volumique de l'air de balayage et d'une caractéristique donnée à l'avance de la pompe (30).

2. Procédé suivant la revendication 1, dans lequel on détermine la masse volumique de l'air de balayage, qui passe dans le canal (50) de régénération, en fonction d'une concentration relevée en hydrocarbure de l'air de balayage et/ou d'une température de l'air d'aspiration et/ou d'une température d'un air ambiant, qui passe dans le récipient (10) d'adsorption et/ou d'une différence de pression relevée dans le canal (50) de régénération.

3. Procédé suivant l'une des revendications précédentes, dans lequel on relève une vitesse de rotation de la pompe (30) et on détermine le courant (M) massique d'air de balayage en fonction de la vitesse de rotation de la pompe (30).

4. Procédé suivant l'une des revendications précédentes, dans lequel la pompe (30) est constituée de manière à ce qu'un débit volumique de la pompe (30) soit proportionnel à une vitesse de rotation de la pompe (30).

5. Procédé suivant l'une des revendications précédentes, dans lequel la pompe (30) est constituée sous la forme d'une pompe à flux radial.

6. Procédé suivant l'une des revendications précédentes 1 à 4, dans lequel la pompe (30) est constituée sous la forme d'une pompe à palette.

7. Procédé suivant l'une des revendications précédentes, dans lequel on commande, en fonction du courant (M) massique d'air de balayage qui est déterminé et/ou de la concentration relevée en hydrocarbure, une commande de la pompe (30) et/ou une vanne (35) d'air de balayage, qui est montée dans le canal (50) de régénération.

8. Dispositif (200) pour faire fonctionner un système (100) d'aération d'un réservoir comprenant
- un récipient (10) d'adsorption, pour capturer et emmagasiner intermédiairement des vapeurs de carburant sortant d'un réservoir (20) de carburant, le récipient (10) d'adsorption pouvant être traversé par un courant d'air de balayage,
- un canal (50) de régénération, qui met le récipient (10) d'adsorption en communication avec un canal (60) d'aspiration et
- une pompe (30), montée dans le canal (50) de régénération et constituée pour aspirer l'air de balayage du récipient (10) d'adsorption et pour ajouter de l'air d'aspiration dans le canal (60) d'aspiration,
**caractérisé en ce que** le dispositif (200) est constitué
- pour déterminer une masse volumique de l'air de balayage, qui passe dans le canal (50) de régénération et
- pour déterminer, en fonction de la masse volumique de l'air de balayage et d'une caractéristique donnée à l'avance de la pompe (30), un courant (M) massique de l'air de balayage, qui passe dans le canal (50) de régénération.

9. Procédé pour faire fonctionner un système (100) d'aération d'un réservoir comprenant
- un récipient (10) d'adsorption, pour capter et emmagasiner intermédiairement des vapeurs de carburant sortant d'un réservoir (20) de carburant, de l'air pouvant arriver dans le récipient (10) d'adsorption par un canal (14) pour de l'air et le récipient (10) d'adsorption pouvant être traversé par un courant d'air de balayage,
- un canal (50) de régénération, qui met le récipient (10) d'adsorption en communication avec un canal (60) d'aspiration et
- une pompe (30), qui est montée dans le canal pour de l'air et qui est constituée pour aspirer l'air de balayage du récipient (10) d'adsorption et ajouter un air d'aspiration dans le canal (60) d'aspiration, **caractérisé en ce que**
- on détermine une masse volumique de l'air de balayage, qui passe dans le canal (50) de régénération et **en ce que**
- on détermine un courant (M) massique d'air de balayage, qui passe dans le canal (50) de régénération, en fonction de la masse volumique de l'air de balayage et d'une caractéristique donnée à l'avance de la pompe (30).
